# EUROPÄISCHE PATENTSCHRIFT

(11) **EP 0 279 394 B1**
(45) Veröffentlichungstag und Bekanntmachung des Hinweises auf die Patenterteilung: **02.12.1992**
(21) Anmeldenummer: 88102168.7
(22) Anmeldetag: 15.02.1988
(51) Int. Cl.: B41F 27/10

(54) **Haltevorrichtung für das Aufbringen einer Hülse auf einen Zylinder**
Retaining device for mounting a sleeve on a cylinder
Dispositif de maintien pour le montage d'une chemise sur un cylindre

(30) Priorität: 20.02.1987 DE 3705477
(43) Veröffentlichungstag der Anmeldung: 24.08.1988
(73) Patentinhaber: M.A.N.-ROLAND Druckmaschinen Aktiengesellschaft, 63012 Offenbach (DE)
(72) Erfinder: Knauer, Peter, D-8852 Rain am Lech (DE)

(56) Entgegenhaltungen:
- EP-A- 0 184 180
- DE-C- 470 937
- FR-A- 2 353 395

## Beschreibung

Die Erfindung betrifft eine Haltevorrichtung für das Aufbringen einer Hülse auf einen Zylinder, insbesondere einer als Druckform dienenden oder gummibeschichteten Hülse, welche durch eine Öffnung in einer Druckwerkseitenwand auf den Zylinder aufschiebbar ist, die vor Freigabe des in dieser Druckwerkseitenwand gelagerten Achszapfen aus dem Seitenwandlager den Zylinder abstützt.

Eine derartige Vorrichtung ist aus der DE-PS 470 937 für eine Rotations-Tiefdruckmaschine bekannt. Dort wird ein in der einen Druckwerkseitenwand angeordneter, das Achszapfenlager umfassender Träger in der Ebene der Druckwerkseitenwand abgesenkt, nachdem zuvor von einer die Hülse achsparallel zum Druckwerkzylinder zuführenden Hilfseinrichtung der Zylinder erfaßt, d.h. abgestützt wurde. Dadurch kann die Hülse über das Achszapfenlager auf den Tiefdruckzylinder aufgeschoben werden. Anschließend wird der Träger wieder gegen das Achszapfenlager hochgefahren und die Hilfsvorrichtung entfernt. Die Abstützung des Zylinders ist bei dieser bekannten Vorrichtung problematisch, da sie entweder durch eine an den Zylinder heranfahrbare Hilfsvorrichtung oder an der Außenwand durch eine heranfahrbare Hilfsvorrichtung erfolgen muß. Hiervon ausgehend ist es Aufgabe der vorliegenden Erfindung, eine einfache Haltevorrichtung zur einseitigen Abstützung eines feinfühlig justierbaren Zylinders aufzuzeigen, die mit geringem Platzbedarf an einer Maschinenseitenwand angeordnet werden kann. Diese Aufgabe wird durch die Anwendung der Merkmale des kennzeichnenden Teils gelöst. Weiterbildungen ergeben sich aus den Unteransprüchen sowie aus der Beschreibung in Verbindung mit den Zeichnungen.

Aus der EP-A 0 184 180 und der FR-A 2 353 395 ist es zwar bereits bekannt an einem über die eine Seitenwand hinausgehenden Zapfen eine Hilfseinrichtung anzusetzen, z.B. in Form eines Kolbens, jedoch ist damit eine feinfühlige Justage des Zapfens und somit des zugehörigen Zylinders nicht möglich.

Es zeigen:
- Fig. 1: Einen Längsschnitt durch einen Druckwerkzylinder, auf den eine Hülse durch eine Öffnung in einer Druckwerkseitenwand aufgeschoben werden soll, mit der erfindungsgemäßen Halteeinrichtung,
- Fig. 2: die erfindungsgemäße Halteeinrichtung an der Außenseite einer Druckwerkseitenwand und
- Fig. 3: eine Draufsicht auf die Außenseite der anderen Druckseitenwand.

Gemäß Fig. 1 ist zwischen einer rechten und einer linken Seitenwand 1, 2 einer Druckmaschine, vorzugsweise einer Offset-Rollenrotationsdruckmaschine, ein Zylinder 3 gelagert, dessen Zapfen in herkömmlicher Weise in einer Druckwerkseitenwand 1, 2 gelagert sind. Gemäß der Erfindung ragt ein Zapfen, hier der Zapfen 5 durch die eine Seitenwand, hier die Seitenwand 2 hindurch, und zwar vorzugsweise in den an dieser Druckwerkseitenwand 2 an der Außenseite angeordneten Getriebekasten 9 hinein, in dem der Druckwerksantrieb einschließlich des Antriebszahnrades 8 für den Druckwerkzylinder 3 in üblicher Weise angeordnet sind. Die andere Druckwerkseitenwand, hier die Druckwerkseitenwand 1 weist Öffnungen 6, 7 auf, die größer als der Durchmesser des Zylinders 3 ist, so daß nach Entfernung einer Lagerung aus dieser Druckwerkseitenwand 1 die aufzubringende Hülse 12 aufgeschoben werden kann.

Wie Fig. 1 und 2 erkennen lassen, besteht die erfindungsgemäße Halteeinrichtung für den Aufbringvorgang der Hülse 12 durch die Öffnungen 6, 7 in der Druckwerkseitenwand 1 im wesentlichen aus einer im Getriebekasten 9 angeordneten etwa quer zum Zapfen 5 verlaufenden Hilfswelle 10, die beidseitig in den senkrechten Wänden des Getriebekastens 9 gelagert ist. Vorzugsweise in der Mitte weist die Hilfswelle 10 eine Ausnehmung bzw. Eindrehung 11 auf, die ringsum verlaufen und etwa trapezförmigen Querschnitt aufweisen kann. Mit dieser Eindrehung 11 wird die Hilfswelle 10 auf den Zapfen 5 aufgesetzt, bevor die Lagerung des Zapfens 4 in der anderen Druckwerkseitenwand 1 entfernt wird, um die Hülse 12 aufschieben zu können.

Beispielsweise kann durch eine exzentrische Lagerung der Hilfswelle 10 in den Seitenwänden des Getriebekastens 9, wie bei 16 angedeutet wurde, mittels eines Vierkantes 17 an einen Achszapfen die Hilfswelle 10 gedreht werden, so daß sie sich zum einen zunächst auf den Zapfen 5 aufsetzt und diesen vertikal so justiert, daß die gewünschte Lage des Zylinders 3 erreicht wird. Die Einstellung kann z.B. durch einen verstellbaren Anschlag 15 vorgegeben werden. An der anderen Seite des Getriebekastens 9, d.h. an der linken Seite gemäß der Darstellung nach Fig. 2 weist die Hilfswelle 10 ein Gewinde auf, auf das beidseitig der Seitenwand des Getriebekastens 9 für die horizontale Einstellung der Hilfswelle 10 Stellmuttern 13, 14 angeordnet werden, die eine entsprechende Links/Rechtsverschiebung gemäß der Darstellung nach Fig. 2 ermöglichen, wodurch der Zylinder 3 in dieser Richtung justier- bzw. fixierbar ist.

Mittels der exzentrischen Lagerung der Hilfswelle 10 und den Stellmuttern 13, 14 kann somit der Zylinder 3 zwischen den Seitenwänden 1, 2 in eine definierte Lage gebracht bzw. dort gehalten werden, so daß die problemlose Aufbringung einer Hülse 12 durch die Öffnung 6 in der Druckwerkseitenwand 1 vorgenommen werden kann. Nach erfolgter Aufbringung der Hülse 12 auf den Druckwerkzylinder 3 wird wieder ein entsprechendes hier nicht dargestelltes Lager auf den Achszapfen 4 in die Druckwerkseitenwand 1 eingesetzt, wonach durch Drehung am Vierkant 17 die Hilfswelle 10 geringfügig vom Zapfen 5 abgehoben werden kann, so daß der Zylinder 3 bzw. der Achszapfen 5 wieder frei drehbar ist.

## Patentansprüche

1. Haltevorrichtung für das Aufbringen einer Hülse (12) auf einen Zylinder (3), insbesondere einer als Druckform dienenden oder gummibeschichteten Hülse (12), welche durch eine Öffnung (6) in einer Druckwerkseitenwand (1) auf den Zylinder (3) aufschiebbar ist, die vor Freigabe des in dieser Druckwerkseitenwand (1) gelagerten Achszapfen (4) aus dem Seitenwandlager den Zylinder (3) abstützt, dadurch gekennzeichnet, daß an den in der anderen Seitenwand (2) gelagerten und über diese hinausragenden Achszapfen (5) eine Hilfshalteeinrichtung (10) im Abstand von dieser Seitenwand (2) anstellbar ist, so daß der Zylinder (3) über diese Seitenwand (2) frei gehalten wird und daß die Hilfshaltevorrichtung (10) aus einer oberhalb des verlängerten Achszapfens (5) etwa quer zu diesem angeordneten Hilfswelle besteht, die etwa in der Mitte mit einer Ausnehmung (11) versehen ist, die sich auf den Achszapfen (5) aufsetzt.

2. Haltevorrichtung nach Anspruch 1, dadurch gekennzeichnet, daß die Hilfswelle (10) exzentrisch (16) gelagert ist und daß durch deren Verdrehung der Zylinder (3) justierbar ist.

3. Haltevorrichtung nach einem der vorangehenden Ansprüche, dadurch gekennzeichnet, daß die Hilfswelle (10) in einer Seitenwand eines Getriebekastens (9) gelagert ist und an einem Achszapfen ein Gewinde aufweist, auf dem beidseitig des Getriebekastens (9) Muttern (13, 14) zur axialen Einstellung der Hilfswelle (10) zwecks Justierung des Zylinders (3) angeordnet sind.

## Claims

1. Holding device for applying a sleeve (12) to a cylinder (3), in particular a sleeve (12) used as a printing forme, or a rubber-coated sleeve (12), which can be pushed onto the cylinder (3) through an aperture (6) in a printing unit side wall (1), which device supports the cylinder (3) before release of the axle journal (4), mounted in this printing unit side wall (1), from the side wall bearing, characterised in that an auxiliary holding device (10) can be applied to the axle journal (5), mounted in the other side wall (2) and projecting beyond it, at a distance from this side wall (2) so that the cylinder (3) is held freely via this side wall (2) and in that the auxiliary holding device (10) comprises an auxiliary shaft arranged above the extended axle journal (5) approximately transversely to it, the shaft being provided approximately in the middle with a recess (11) which comes to rest on the axle journal (5).

2. Holding device according to claim 1, characterised in that the auxiliary shaft (10) is mounted eccentrically (16) and in that the cylinder (3) can be adjusted by rotation of the shaft.

3. Holding device according to one of the preceding claims, characterised in that the auxiliary shaft (10) is mounted in a side wall of a gear box (9) and has a thread on one axle journal on which nuts (13, 14) are arranged on both sides of the gear box (9) for the axial adjustment of the auxiliary shaft (10) for the purpose of adjusting the cylinder (3).

## Revendications

1. Dispositif de maintien destiné au montage d'un manchon (12) sur un cylindre (3), en particulier d'un manchon (12) servant de plaque d'impression ou revêtu de caoutchouc, qui peut être emmanché sur le cylindre (3) à travers une ouverture (6) d'un bâti latéral (1) de groupe d'impression, dispositif qui donne appui au cylindre (3) avant que le tourillon (4) monté rotatif dans ce bâti latéral (1) de groupe d'impression ne soit dégagé de son palier du bâti latéral, caractérisé en ce qu'un dispositif auxiliaire de maintien (10) peut être appliqué sur le tourillon (5) monté rotatif dans l'autre bâti latéral (2) et qui émerge au-delà de celui-ci, en un point espacé de ce bâti latéral (2), de sorte que le cylindre (3) est laissé libre au-delà de ce bâti latéral (2) et en ce que le dispositif de maintien auxiliaire (10) est composé d'un arbre auxiliaire disposé au-dessus du prolongement du tourillon (5), à peu près transversalement à ce tourillon, et muni en son milieu d'un évidement (11) qui s'applique sur le tourillon (5).

2. Dispositif de maintien selon la revendication 1, caractérisé en ce que l'arbre auxiliaire (10) est monté sur paliers excentriques (16) et que le cylindre (3) peut être réglé par rotation de cet arbre.

3. Dispositif de maintien selon une des revendications précédentes, caractérisé en ce que l'arbre auxiliaire (10) est monté rotatif dans une paroi latérale d'un boîte d'engrenages (9) et présente, sur un tourillon, un filetage sur lequel des écrous (13, 14) sont disposés des deux côtés de la boîte d'engrenages (9) pour assurer le réglage axial de l'arbre auxiliaire (10) qui sert à régler le cylindre (3).
